# EUROPÄISCHE PATENTSCHRIFT

(11) **EP 3 452 227 B1**
(45) Veröffentlichungstag und Bekanntmachung des Hinweises auf die Patenterteilung: **08.11.2023**
(21) Anmeldenummer: 17716822.6
(22) Anmeldetag: 05.04.2017
(51) Int. Cl.: B05B 7/00

(54) **VERSCHÄUMUNGSEINHEIT ZUM ERZEUGEN VON SCHAUM AUS EINEM GEMISCH AUS GAS UND FLÜSSIGKEIT SOWIE SPRÜHGERÄT ZUM ERZEUGEN UND VERTEILEN VON SCHAUM**
FOAMING UNIT FOR PRODUCING FOAM FROM A MIXTURE OF GAS AND LIQUID AND SPRAY DEVICE FOR PRODUCING AND DISTRIBUTING FOAM
UNITÉ DE FORMATION DE MOUSSE POUR PRODUIRE UNE MOUSSE À PARTIR D'UN MÉLANGE DE GAZ ET DE LIQUIDE ET APPAREIL DE PULVÉRISATION POUR PRODUIRE ET DISTRIBUER DE LA MOUSSE

(30) Priorität: 06.05.2016 DE 102016108447
(43) Veröffentlichungstag der Anmeldung: 13.03.2019
(73) Patentinhaber: S O L O Kleinmotoren Gesellschaft Mit Beschränkter Haftung, 71069 Sindelfingen (DE)
(72) Erfinder: SCHINKEL, Samuel, 71263 Weil der Stadt (DE)
(74) Vertreter: DREISS Patentanwälte PartG mbB
(86) Internationale Anmeldenummer: PCT/EP2017/058090
(87) Internationale Veröffentlichungsnummer: WO 2017/190908

(56) Entgegenhaltungen:
- EP-A1- 2 308 603
- EP-A1- 2 869 931
- DE-U1-202011 050 649
- US-A- 2 577 024

## Beschreibung

In vielen Bereichen besteht ein Bedarf, einen Schaum zu erzeugen und auf einem Gegenstand, einer Fläche oder einer Mauer, aufzubringen. Typische Anwendungen sind das Reinigen dieser Flächen oder das Aufbringen von Schäumen, die als Trennmittel wirken, und dergleichen mehr. Siehe hierzu EP2869931.

Solche Schäume werden mit Drucksprühgeräten erzeugt. In der WO 2014/008274 A1 wird ein Drucksprühgerät beschrieben bei dem die Konsistenz des Schaums nicht einstellbar ist. Bei diesem Drucksprühgerät ist ein Verschäumungselement in einem Schieber befestigt. Der Schieber dient dazu, einen Einlass zu öffnen oder zu schließen und auf diese Weise das Drucksprühgerät ein- oder auszuschalten.

In der EP 2 308 603 A1 wird ein weiteres Drucksprühgerät ausführlich beschrieben. In einem Druckbehälter des Drucksprühgeräts werden sowohl eine Flüssigkeit als auch ein Gas, zumeist Luft, unter Druck gesetzt. Die Flüssigkeit bildet später den gewünschten Schaum und das Gas dient als Treibmittel für die Erzeugung des Schaums. Über einen Saugschlauch werden die Flüssigkeit und das Treibmittel (Luft) einem Verschäumungselement zugeführt. Das Verschäumungselement ist ein Körper aus einem porösen Material. Wenn die Flüssigkeit mit ausreichend Druck zusammen mit dem Treibmittel durch dieses poröse Material gepresst wird, entsteht beim Austritt aus dem Verschäumungselement der gewünschte Schaum.

Dieser Schaum wird anschließend noch durch eine Düse geführt, die als Runddüse oder als Flachdüse ausgebildet sein kann. Die Düse trägt nicht nennenswert zur Schaumbildung bei, sondern dient überwiegend der Verteilung des Schaums.

Abhängig von dem Anwendungsfall muss der von dem Drucksprühgerät erzeugte Schaum mehr oder weniger fest oder trocken, bzw. mehr oder weniger feucht oder flüssig sein.

Um die Konsistenz des Schaums einstellen zu können ist es aus der EP 2 308 603 A1 bekannt, verschiedene Filzscheiben hintereinander anzuordnen und über die Auswahl der Filzscheiben und die Zahl der Filzscheiben die gewünschte Konsistenz des Schaums einzustellen. Dies bedeutet, dass die Zahl der Filzscheiben und in Folge dessen deren Gesamtvolumen verändert wird, um die gewünschte Konsistenz des Schaums einzustellen.

Diese Art der Einstellung der Konsistenz des Schaums funktioniert. Allerdings muss zum Einstellen des Schaums der Sprühkopf des Sprühgeräts zerlegt werden, zusätzliche Filzplättchen eingebaut oder eines oder mehrere der vorhandenen Filzplättchen entfernt oder durch andere Filzscheiben ersetzt werden. Diese Art der Einstellung der Konsistenz des Schaums ist zeitraubend und unpraktisch. Daher wird der Nutzer aus Bequemlichkeit oder um Zeit einzusparen, die Konsistenz des Schaums oftmals nicht oder nur ungenügend einstellen. Dadurch sind die Arbeitsergebnisse nicht optimal und/oder es wird mehr von der den Schaum bildenden Flüssigkeit verbraucht als erforderlich.

Der Erfindung liegt daher die Aufgabe zugrunde, eine Verschäumungseinheit bereitzustellen, die es erlaubt, einfach und schnell die Konsistenz des erzeugten Schaums einzustellen.

Diese Aufgabe wird bei einer Verschäumungseinheit zum Erzeugen von Schaum aus einem Gemisch aus Gas und Flüssigkeit nach dem Oberbegriff des Anspruchs 1 umfassend einen Schieber, ein Verschäumungselement, einen Einlass für ein Gemisch aus Gas und Flüssigkeit und einen Auslass, wobei das Verschäumungselement hydraulisch zwischen dem Einlass und dem Auslass angeordnet ist, dadurch gelöst, dass ein aktives Volumen des Verschäumungselements durch Ändern der relativen Lage einer Steuerkante und einer Stirnfläche des Verschäumungselements einstellbar ist.

Dies bedeutet, dass das Verschäumungselement, welches sich in der Verschäumungseinheit befindet, nicht ausgewechselt oder in seinen Abmessungen verändert werden muss, um die Konsistenz des Schaums zu verändern. Vielmehr kann durch bereichsweises Abdecken des Verschäumungselements die Länge des Strömungswegs von Treibmittel und Flüssigkeit durch das Verschäumungselement gesteuert werden. Abhängig von der Länge des Strömungswegs wird ein mehr oder weniger großer Bereich des Verschäumungselements aktiviert oder deaktiviert. Dadurch ändert sich das aktive Volumen des Verschäumungselements und - bei sonst gleichen Randbedingungen - infolge dessen auch die Konsistenz des erzeugten Schaums. Es hat sich bei verschiedenen Tests gezeigt, dass auf diese Weise die Konsistenz des erzeugten Schaums in sehr weiten Grenzen einstellbar ist, so dass für nahezu alle Anwendungsfälle Schaum mit der gewünschten Konsistenz herstellbar ist.

Um dies zu bewirken muss das erfindungsgemäße Sprühgerät nicht demontiert werden. Daher ist die Einstellung der Konsistenz des Schaums sehr viel rascher und auch unter rauen EinsatzBedingungen einfach und sicher durchführbar. Dadurch wird Arbeitszeit eingespart und immer eine optimale Konsistenz des Schaums erzielt.

Bei einer vorteilhaften Ausgestaltung der Erfindung ist das Verschäumungselement in einer Durchgangsöffnung des Gehäuses aufgenommen und das aktive Volumen des Verschäumungselements ändert sich in Abhängigkeit der relativen Lage einer Steuerkante und einer Stirnfläche des Verschäumungselements. Dadurch wird auf einfache Weise der Weg, den die Mischung aus unter Druck stehendem Treibmittel und der zu verschäumenden Flüssigkeit durch das Verschäumungselement nehmen muss, verlängert oder verkürzt. Infolge dessen wird das an der Verschäumung der Flüssigkeit beteiligte Volumen (aktives Volumen) des Verschäumungselements vergrößert oder verkleinert.

Eine Möglichkeit zur Steuerung des aktiven Volumens sieht ein Gehäuse vor, wobei das Gehäuse und der Schieber relativ zueinander verschiebbar sind. In Folge dessen ändert sich auch der Abstand zwischen der Stirnfläche und der Steuerkante in der erfindungsgemäßen Weise, wenn die genannten Bauteile relativ zueinander bewegt werden.

In einer vorteilhaften Ausgestaltung der Erfindung weist das Gehäuse eine Aufnahme für das Verschäumungselement auf. In dieser kappenartigen Aufnahme ist ein Ende des Verschäumungselements aufgenommen und wird dort gehalten. Es kann auch durch Federkraft in dieser Aufnahme gehalten werden. Dies bedeutet, dass ein Ende des Verschäumungselements immer deaktiviert ist und die

Flüssigkeit und das Treibgas über eine Seitenfläche des Verschäumungselements in dieses eintreten und an einer der Aufnahme gegenüberliegenden Stirnfläche des Verschäumungselements austreten.

Auf diese Weise ist die Einstellung bzw. Veränderung des aktiven Volumens des Verschäumungselements besonders einfach zu bewerkstelligen: Die mit dem Schieber verbundene Durchgangsöffnung und ihre Steuerkante werden mehr oder weniger weit über das Verschäumungselement geschoben. Dadurch wird die Größe des aktiven Volumens des Verschäumungselements gesteuert.

Es ist zum Beispiel auch möglich, an dem Schieber einen Aufnahmezapfen auszubilden auf den das Verschäumungselement geschoben wird. Wenn die Durchgangsöffnung und die Steuerkante Teil des Gehäuses sind, kann durch Bewegen des Schiebers und in Folge dessen auch des Verschäumungselelements das aktive Volumen gesteuert werden.

Weiter ist es möglich, die Steuerkante an dem Schieber auszubilden und den Schieber mehr oder weniger weit in Verschäumungselement zu schieben. Auch dadurch kann das aktive Volumen des Verschäumungselements gesteuert werden.

Die konstruktive Ausgestaltung dieses erfindungsgemäßen Prinzips lässt sich letztendlich auf sehr viele Arten und Weise bewerkstelligen. Daher werden in den Ausführungsbeispielen und auch in den Ansprüchen nur besonders bevorzugte Ausgestaltungen des erfindungsgemäßen Konzepts beschrieben. Eine Beschränkung auf diese Ausführungsbeispiele soll damit nicht verbunden sein.

Je nach dem aus welchen Materialien das Verschäumungselement und das Gehäuse gefertigt sind, ist es denkbar, dass das Verschäumungselement in der Art einer Pressverbindung in der Aufnahme befestigt wird. Es ist auch möglich, dass eine Druckfeder, die zwischen dem Schieber und dem Verschäumungselement angeordnet ist, das Verschäumungselement in die Aufnahme des Gehäuses drückt.

Bei vielen Ausführungsbeispielen hat es sich als vorteilhaft erwiesen, wenn der Schieber in dem Gehäuse geführt wird. Dabei ist darauf zu achten, dass der Schieber dichtend in dem Gehäuse geführt wird, so dass erstens kein ungewünschter Druckabbau des Treibmittels stattfindet und der Schaum nicht zwischen Gehäuse und Schieber in unkontrollierter Weise austritt.

Es hat sich in vielen Fällen als vorteilhaft erwiesen, wenn der Schieber gegen Verdrehen relativ zu dem Gehäuse gesichert ist.

Um das Einstellen des aktiven Volumens des Verschäumungselements einfach und zuverlässig zu gestalten, ist eine Einrichtung zum Einstellen des aktiven Volumens vorgesehen, die die relative Lage von Schieber und Gehäuse einstellt bzw. verändert, wenn sie betätig wird.

Diese Einrichtung kann ein von einem Stellrad betätigtes Kurvengetriebe sein. Bei einer bevorzugten Ausführungsform ist das Stellrad an dem Gehäuse drehbar gelagert und weist eine Kulisse auf, die mit einem an dem Schieber ausgebildeten Zapfen zusammenwirkt. Bei dieser Ausführungsform ist es nun durch einfaches Drehen des Stellrads möglich, den Schieber relativ zu dem Gehäuse zu bewegen und dadurch das aktive Volumen des Verschäumungselements zu variieren.

Alternativ ist es auch möglich, über einen als Hülsenmutter ausgebildeten Schieber, der mit einem Gewinde am Gehäuse zusammenwirkt, wobei der Schieber einen rohrförmigen Abschnitt mit einer Durchgangsöffnung und einer Steuerkante aufweist, durch Drehen der Hülsenmutter die gewünschte Änderung der relativen Lage von Steuerkante und Stirnfläche des Verschäumungselements einzustellen.

Es ist erfindungsgemäß möglich, den Einlass über den das Treibmittel und die Flüssigkeit in die Verschäumungseinheit gebracht werden, in das Gehäuse oder in den Schieber zu integrieren. Für die Qualität des erzeugten Schaums sind beide Anordnungen gleichwertig. Es ist letztendlich eine Frage der vorhandenen Platzverhältnisse und des konstruktiven Aufwands, welcher Variante im Einzelfall der Vorzug gegeben wird.

Das Verschäumungselement kann ein handelsübliches Filterelement aus einem offenporigen Material sein. Als besonders geeignet haben sich Filz, Vlies, Kunststoffgewebe und/oder Metallgewebe erwiesen. Auch Kombinationen dieser oder anderer Materialien sind möglich. Generell kann man sagen, dass der durch das Material verursachte Druckverlust möglichst gering sein soll.

Es ist auch möglich, dass das Verschäumungselement als Hohlzylinder ausgebildet ist. Wichtig im Zusammenhang mit der Erfindung ist, dass das aktive Volumen des Verschäumungselements einstellbar ist. Dies lässt sich mit prismatischen Körpern (zylindrische Rollen, Hohlzylinder) am einfachsten realisieren.

Der Verstellbereich der Verschäumungseinheit kann erweitert werden, wenn ein Verschäumungselement aus Bereichen unterschiedlicher Porosität besteht. So ist es beispielsweise denkbar, dass ein zylindrisches Verschäumungselement einen ersten Bereich hat mit einer ersten Porosität und an diesen ersten Bereich ein zweiter Bereich aus einem anderen Material bzw. aus dem gleichen Material mit jedoch anderer Porosität angeschlossen wird.

Die gewünschten Materialkombinationen und Porositäten müssen auf den Anwendungsfall und insbesondere die zu verschäumende Flüssigkeit angepasst werden.

Die erfindungsgemäße Aufgabe wird auch durch ein Sprühgerät, umfassend einen Druckbehälter, eine Verschäumungseinheit und eine Sprühdüse dadurch gelöst, dass die Verschäumungseinheit eine Verschäumungseinheit nach einem der vorhergehenden Ansprüche ist.

Das Sprühgerät ist bevorzugt ein Drucksprühgerät mit manuell oder motorisch betätigter Druckpumpe.

Weitere Vorteile und vorteilhafte Ausgestaltungen der Erfindung sind der nachfolgenden Zeichnung, deren Beschreibung und den Patentansprüchen entnehmbar. Alle in der Beschreibung, den Figuren und deren Beschreibung offenbarten Merkmalen können sowohl einzeln als auch in beliebiger Kombination miteinander erfindungswesentlich sein.

### Zeichnung

Es zeigen:
- Figuren 1a) und b): eine schematische Darstellung einer erfindungsgemäßen Verschäumungseinheit;
- Figuren 2a) und b): eine weitere schematische Darstellung einer erfindungsgemäßen Verschäumungseinheit,
- Figuren 3 bis 6: verschiedene Ansichten eines Ausführungsbeispiels einer erfindungsgemäßen Verschäumungseinheit,
- Figur 7: das Ausführungsbeispiel gemäß der Figuren 3 bis 6 in einer Explosionsdarstellung,
- Figur 8: eine isometrische Darstellung eines Stellrads,
- Figuren 9 und 10: Längsschnitte durch ein weiteres Ausführungsbeispiel einer erfindungsgemäßen Verschäumungseinheit,
- Figuren 11 bis 17: verschiedene Ansichten weiterer Ausführungsbeispiele erfindungsgemäßer Verschäumungseinheiten und
- Figur 18: eine Ansicht eines Schiebers mit Rippen.

### Beschreibung der Ausführungsbeispiele

Gleiche Bauteile haben in allen Darstellungen die gleichen Bezugszeichen und es gilt das bezüglich einer Figur gesagte auch für die anderen Figuren entsprechend. Auf wesentliche Unterschiede wird in der Figurenbeschreibung hingewiesen.

In den Figuren 1a) und b) ist schematisch ein erstes Ausführungsbeispiel einer erfindungsgemäßen Verschäumungseinheit dargestellt. Dabei werden nur die für das Verständnis der Erfindung wesentlichen Bauteile dargestellt. Die Verschäumungseinheit umfasst einen Schieber 4, an dem mit Hilfe mit einer Überwurfmutter 20 (siehe Fig. 15) eine Sprühdüse 1 angeordnet ist. In dem Schieber 4 ist eine Durchgangsöffnung 24 ausgebildet, in der ein Verschäumungselement 6 dichtend, aber axial verschiebbar geführt ist. Das in den Figuren 1a) und 1b) rechte Ende der Durchgangsöffnung 24 hat die Funktion einer Steuerkante und wird mit dem Bezugszeichen 25 versehen.

Das Verschäumungselement 6 ist als Zylinder aus einem porösen Material hergestellt. Es kann auch aus mehreren Abschnitten unterschiedlicher Porosität und/oder unterschiedlichem Material bestehen.

Bei diesem Ausführungsbeispiel ist das Verschäumungselement 6 dichtend in der Bohrung 24 geführt. Weil eine Bohrung 24 mit kreisrundem Querschnitt am einfachsten hergestellt werden kann, ist das Verschäumungselement 6 als (Voll-)Zylinder ausgebildet.

In einem Druckraum 26 befinden sich ein Treibmittel und eine Flüssigkeit, die verschäumt werden soll. Beide sind nicht dargestellt.

Das Verschäumungselement 6 weist an dem in der Durchgangsöffnung 24 geführten Teil eine Stirnfläche 30 auf. Das andere Ende des Verschäumungselement 6 ist in einer Aufnahme 28 des Gehäuses 7 flüssigkeitsdicht aufgenommen, so dass bei dieser Konfiguration an dem in den Figuren 1a) und b) rechten Ende des Verschäumungselements 6 keine Flüssigkeit über die dort vorhandene Stirnfläche (ohne Bezugszeichen) in das Verschäumungselement 6 strömen kann.

In anderen Worten: Der Bereich des Verschäumungselements 6, der sich in der Aufnahme 28 befindet, ist nicht aktiv.

Zwischen dem Gehäuse 7 und dem in den Figuren 1a) und b) rechten Ende des Schiebers 4 ist ein ringförmiger Bereich 32 vorhanden. Dieser ringförmige Bereich 32 wird von der Steuerkante 25 auf der einen Seite und von dem Gehäuse 7, bzw. der Aufnahme 28 begrenzt. Er stellt gewissermaßen den Einlass für das Treibmittel und die Flüssigkeit in das Verschäumungselement 6 dar.

Wenn in dem Auslass-Raum 34, welcher in dem Schieber 4 ausgebildet ist, ein niedrigerer Druck herrscht als in dem Druckraum 26, dann treibt diese Druckdifferenz die Flüssigkeit und das Treibmittel aus dem Druckraum 26 durch das Verschäumungselement 6 in den Auslass-Raum 34.

Weil die Flüssigkeit und das unter Druck stehende Treibmittel immer den Weg des geringsten Widerstands wählen, ist der aktive Teil, das heißt der von Treibmittel und Flüssigkeit durchströmte Teil des Verschäumungselements 6, in erster Näherung proportional zu der Länge L. Die Länge L ist gleich dem Abstand zwischen der Steuerkante 25 und der Stirnfläche 30. Anders ausgedrückt: L bezeichnet bei diesem Ausführungsbeispiel die Länge mit der das Verschäumungselement 6 in die Aufnahmebohrung 24 ragt. In den Figuren wird der Weg des Treibgases und der Flüssigkeit durch das Verschäumungselement 6 mit den Bezugszeichen 8 angedeutet.

In der Figur 1a) ist das Verschäumungselement 6 sehr weit in die Durchgangsöffnung 24 eingetaucht, weil der Schieber 4 entsprechend weit nach rechts bewegt wurde. Die Relativbewegung von Gehäuse 7 und Schieber 4 ist durch einen Doppelpfeil (ohne Bezugszeichen) angedeutet.

Bei dieser konstruktiven Ausgestaltung ist der Bereich 32 zwischen dem Gehäuse 7 und dem in Figur 1a) rechten Ende des Schiebers 4 bzw. der Durchgangsöffnung 24 relativ klein. Diese relativ kleine Eintrittsfläche für das Treibgas und die zu verschäumende Flüssigkeit hat jedoch keine oder nur geringe Auswirkungen auf den in dem Verschäumungselement 6 entstehenden Schaum. Die wesentliche Größe, welche die Konsistenz des entstehenden Schaums bestimmt, ist die bereits erwähnte Länge L.

In der in Figur 1a) dargestellten Position des Verschäumungselements 6 ist die Länge L relativ groß und infolge dessen ist das aktive Volumen des Verschäumungselement 6 ebenfalls relativ groß. Als aktives Volumen wird im Zusammenhang mit der Erfindung mindestens der Teil des Verschäumungselements 6 zwischen der Steuerkante 25 und der Stirnfläche 30 bezeichnet.

Der Bereich 32 des Verschäumungselements 6 trägt noch etwas zum aktiven Volumen des Verschäumungselements bei.

In der Figur 1b) ist der Schieber 4 gegenüber der in Figur 1a) dargestellten Position nach links bewegt worden, so dass sich nur noch ein kurzer Abschnitt des Verschäumungselements 6 in der Durchgangsöffnung 24 befindet. Daher ist die Länge L in der Figur 1b) sehr viel kleiner als in der Figur 1a). Entsprechend ist auch das aktive Volumen des Verschäumungselements 6 sehr viel kleiner.

Infolge dessen ist der Schaum, der in der Verschäumungseinheit hergestellt wird, in der in Figur 1a) dargestellten Position des Verschäumungselements 6 relativ trocken und fest, während er bei der Position des Verschäumungselements 6 gemäß Figur 1b) relativ flüssig und weniger fest ist.

Weil der Bereich 32 auch noch zumindest anteilig zu dem aktiven Volumen des Verschäumungselements beiträgt, ist der Zusammenhang zwischen der Länge L, das heißt der Eintauchtiefe des Verschäumungselements 6 in die Durchgangsöffnung 24 und dem aktiven Volumen des Verschäumungselements 6 nicht unbedingt linear. Es besteht jedoch ein direkter Zusammenhang dahingehend, dass mit zunehmender Eintauchtiefe L des Verschäumungselements 6 in die Durchgangsöffnung 24 bei sonst gleichen Randbedingungen der entstehende Schaum fester und trockener wird. In anderen Worten: Durch Bewegen des Verschäumungselements 6 relativ zu der Steuerkante 25 kann die Konsistenz des entstehenden Schaumes gesteuert werden.

In der Figur 2 ist eine sehr ähnliche Anordnung ebenfalls schematisch und in zwei Positionen dargestellt. Bei dieser Anordnung ist die Breite 32 des ringförmigen Spalts zwischen dem Schieber 4 und dem Gehäuse 7 konstant. Auch bei einer solchen Anordnung lässt sich die erfindungsgemäße Einstellung der Konsistenz des Schaums durch mehr oder weniger tiefes Eintauchen des Verschäumungselements 6 in die Durchgangsöffnung 24 sehr gut einstellen.

Die Kennlinien der in den Figuren 1a) und 1b) einerseits sowie in den Figuren 2a) und b) anderseits dargestellten schematischen Ausführungsbeispiel unterscheiden sich geringfügig. Beide Varianten sind uneingeschränkt funktionstüchtig.

In den Figuren 3 bis 6 ist ein detailliertes Ausführungsbeispiel der erfindungsgemäßen Verschäumungseinheit in verschiedenen Ansichten dargestellt. Es basiert auf den Figuren 1 und 2. Daher sind aus Gründen der Übersichtlichkeit nicht alle Bezugszeichen eingetragen. So ist beispielsweise die Länge L nicht eingezeichnet.

Die Figuren 3 und 4 zeigen dieses Ausführungsbeispiel in einer Ansicht von oben und einem Schnitt entlang der Linie A-A bei einem geringen aktiven Volumen des Verschäumungselements 6. Das gleiche Ausführungsbeispiel ist in den Figuren 5 und 6 ebenfalls in einer Draufsicht und in einer geschnittenen Darstellung dargestellt mit einem großen aktiven Volumen des Verschäumungselements 6.

In der Figur 3 ist die erfindungsgemäße Verschäumungseinheit von oben dargestellt. Sichtbar sind ein Stellrad 10, welches zum Betätigen der erfindungsgemäßen Verschäumungseinheit dient, der Schieber 4 sowie eine Sprühdüse 1 und eine Überwurfmutter 20.

In der Figur 4 ist die Verschäumungseinheit geschnitten dargestellt, entlang der Linie A-A aus Figur 3.

Das Gehäuse 7 ist in den Figuren 4 und 6 umfassender dargestellt, als bei dem Ausführungsbeispiel gemäß der Figuren 1a) und b). Das Gehäuse 7 weist an seinem in Figur 4 rechten Ende einen Einlass 36 auf. Dieser Einlass 36 oder diese Eingangsöffnung ist weitestgehend unsichtbar. Es wird jedoch durch den Pfeil 8 deutlich, dass, die Mischung aus Treibgas und Flüssigkeit von rechts durch die erwähnte Eingangsöffnung in das Gehäuse 7 gelangt. Das Gehäuse 7 weist einen Napf 38 auf in dem sich die Aufnahme 28 für das Verschäumungselement 6 befindet. Der Napf 38 ist so mit dem eigentlichen Gehäuse 7 verbunden, dass eine hydraulische Verbindung zwischen dem Einlass 36 des Gehäuses 7 und dem Druckraum 26 besteht. Dies geschieht dadurch, dass am Umfang des Napfs 38 Öffnungen ausgebildet sind, die den durch den Pfeil 8 angedeuteten Strömungsweg vom Einlass 36 in den Druckraum 26 freigeben.

Es ist offensichtlich, dass auch andere konstruktive Ausgestaltungen möglich sind. Wichtig ist in diesem Zusammenhang, dass der Napf 38 mit dem eigentlichen Gehäuse 7 so verbunden ist, dass eine hydraulische Verbindung zwischen dem Einlass 36 und dem Druckraum 26 besteht.

Die Führung des Schiebers 4 in dem Gehäuse 7 erfolgt bei diesem Ausführungsbeispiel durch eine Stufenbohrung 40 mit den Abschnitten 40.1 und 40.2. Im Gehäuse 7 ist eine Ringnut eingestochen, die zur Aufnahme eines O-Rings oder eines anderen Dichtungselements/Dichtrings 16 dient. Dadurch ist sichergestellt, dass aus dem Druckraum 26 weder Treibmittel noch Flüssigkeit in die Umgebung austritt. Der einzige hydraulische Weg für das Treibgas und die Flüssigkeit besteht darin, durch das aktive Volumen des Verschäumungselements 6 von dem Raum 26 in den Auslass 34 zu strömen.

In der Figur 4 ist das aktive Volumen des Verschäumungselements 6 minimal, ähnlich wie dies in den Figuren 1b) und 2b) dargestellt wurde. Aus Gründen der Übersichtlichkeit wurde darauf verzichtet, in der Figur 4 die Länge L und den Bereich 32 einzutragen.

In den Figuren 5 und 6 ist das gleiche Ausführungsbeispiel einer Verschäumungseinheit dargestellt, wobei in der in den Figuren 5 und 6 dargestellten Position des Schiebers 4 das aktive Volumen des Verschäumungselements maximal ist, weil das Verschäumungselement 6 soweit wie möglich in die Durchgangsöffnung 24 eingetaucht ist.

Die Bewegung des Schiebers 4 relativ zu dem Gehäuse 7 erfolgt bei diesem Ausführungsbeispiel mit Hilfe eines Kurvengetriebes. Mit der Bewegung des Schiebers 4 wird das Verschäumungselement 6 mehr oder weniger von der Durchgangsöffnung überdeckt und somit das aktive Volumen des Verschäumungselements 6 gesteuert. Das Kurvengetriebe umfasst einen Zapfen 13, der an dem Schieber 4 ausgebildet ist, sowie ein Stellrad 10, das auf einem Lagerbolzen 12, der wiederum Teil des Gehäuses 7 ist, drehbar gelagert ist.

In der Figur 7 ist die erfindungsgemäße Verschäumungseinheit in einer Explosionsdarstellung gezeigt. In dieser Darstellung wird deutlich, dass sich der Lagerbolzen 12 in einer Längsnut 44 des Schiebers 4 bewegt. Die Längsnut 44 ist an dem in Figur 7 rechten Ende offen, so dass der Schieber 4 von links auf das Gehäuse 7 geschoben werden kann. Dabei ist an dem Gehäuse 7 der Dichtring 16 angebracht und das Verschäumungselement 6 in der Aufnahme 28 aufgenommen.

Wenn Gehäuse 7 und Schieber 4 miteinander gefügt sind, wird das Stellrad 10 montiert, indem es von oben auf den als Klipselement ausgebildeten Lagerzapfen 12 aufgeklipst wird.

Eine (Steuer-)Nut 9 an der Unterseite des Stellrads 10 ist in der Figur 8 dargestellt. In die (Steuer-)Nut 9 taucht der Zapfen 13 ein.

Wenn man das montierte Stellrad um etwa 270° verdreht, dann bewegen sich Gehäuse 7 und Schieber 4 relativ zueinander zwischen den in den Figuren 4 und 6 dargestellten Positionen. Dadurch wird das aktive Volumen des Verschäumungselements 6 verstellt und infolge dessen auch die Konsistenz des Schaums eingestellt.

In den Figuren 9 und 10 ist ein weiteres Ausführungsbeispiel der erfindungsgemäßen Verschäumungseinrichtung dargestellt. Ein wesentlicher Unterschied zu den vorangegangenen Ausführungsbeispielen ist darin zu sehen, dass das Gehäuse 7 zweiteilig ausgebildet ist und die beiden Gehäuseteile 7.1 und 7.2 über ein Koppelelement 5 miteinander verbunden sind. Das Verschäumungselement 6 ist so mit dem Gehäuse 7 verbunden, dass es keine Relativbewegung zu dem Schieber 4 ausführt. Bei diesem Ausführungsbeispiel hat eine Hülsenmutter 46 die Funktion des "Schiebers" 4.

Das Verschäumungselement 6 ist als Hohlzylinder ausgebildet und auf das Koppelelement 5 aufgeschoben. Die Stirnfläche 30 ist demzufolge ringförmig ausgebildet.

Die beiden Teile 7.1 und 7.2 des Gehäuses und das Koppelelement 5 können lösbar (zum Beispiel durch eine Mutter 2) oder - nach erfolgter Montage der Hülsenmutter 46, des Verschäumungselements 6 und der Dichtringe 16 - unlösbar miteinander verbunden sein.

Bei diesem Ausführungsbeispiel sind der Schieber 4 und die Steuerkante 25 in die Hülsenmutter 46 integriert. Die Hülsenmutter 46 ist auf dem Teil 7.2 des Gehäuses aufgeschraubt. Die Hülsenmutter 46 ist als rohrförmiger Abschnitt mit einer Durchgangsöffnung 48 ausgebildet, die das Verschäumungselement 6 dichtend aber axial verschiebbar aufnimmt. An dem in Figur 9 rechten Ende des rohrförmigen Abschnitts ist die Steuerkante 25 ausgebildet.

Zwischen Gehäuse 7 und Hülsenmutter 46 sind Dichtringe 16 vorgesehen.

Wenn die Hülsenmutter 46 relativ zu dem Gehäuse 7 verdreht wird, dann verändert sich die Position der Steuerkante 25 und mit ihr das aktive Volumen des Verschäumungselements 6. In der Figur 9 ist das aktive Volumen sehr klein. In der Figur 10 ist die Position der Hülsenmutter 46 so dargestellt, dass das aktive Volumen maximal ist.

Bei diesem Ausführungsbeispiel ist der Einlass 36 in das Gehäuse 7 integriert. Auch bei diesem Ausführungsbeispiel besteht eine hydraulische Verbindung zwischen dem Einlass 36 und dem Raum 26. Von dem Raum 26 aus gelangen Treibmittel und Flüssigkeit in der bereits zuvor beschriebenen Weise in das Verschäumungselement 6.

In den Figuren 11 bis 14 ist ein weiteres Ausführungsbeispiel der erfindungsgemäßen Verschäumungseinheit in verschiedenen Ansichten dargestellt. Es hat Gemeinsamkeiten mit dem in den Figuren 3 bis 6 dargestellten Ausführungsbeispiel. Daher werden nur die wesentlichen Unterschiede erläutert.

Die Figur 12 zeigt einen Schnitt entlang der Linie C-C in Figur 11 bei einem geringen aktiven Volumen des Verschäumungselements 6. Das gleiche Ausführungsbeispiel ist in den Figuren 13 und 14 ebenfalls in einer Draufsicht und in einer geschnittenen Darstellung dargestellt mit einem großen aktiven Volumen des Verschäumungselements 6.

In der Figur 12 ist die Verschäumungseinheit geschnitten dargestellt, entlang der Linie C-C aus Figur 11.

Bei diesem Ausführungsbeispiel ist am Schieber 4 ein Aufnahmezapfen 23 für das Verschäumungselement 6 angeformt. Auf dem Aufnahmezapfen 23 ist das als Hohlzylinder ausgebildete Verschäumungselement 6 aufgeschoben und wird von einer Sicherungsscheibe 22 (zum Beispiel einer Starlock-Scheibe) oder einem Seeger-Ring gehalten. In den Figuren 12 und 14 liegt das Verschäumungselement 6 mit seiner linken Stirnfläche an einer Anlageschulter 47 an.

Die Sicherungsscheibe 22 ist so gestaltet, dass Flüssigkeit und Treibgas von dem Raum 26 in das Verschäumungselement 6 und anschließend der Schaum in den Auslass 34 gelangen. Zu diesem Zwecke sind in der Anlageschulter 47 Längsöffnungen (ohne Bezugszeichen) ausgebildet.

Alternativ kann eine hydraulische Verbindung zwischen dem Raum 26 und dem Verschäumungselement 6 dadurch geschaffen werden, dass der Aufnahmezapfen 23 über Rippen mit dem Rest des Schiebers 4 verbunden ist. Diese Variante ist in der Figur 18 dargestellt. Die Rippen haben das Bezugszeichen 50.

Die Durchgangsöffnung 24 und die Steuerkante 25 sind bei diesem Ausführungsbeispiel in das Gehäuse 7 integriert.

Bei diesem Ausführungsbeispiel treten Flüssigkeit und Treibgas an einer Stirnseite des Verschäumungselements 6 ein und an einer ringförmigen Seitenfläche wieder aus. Dieser Weg ist durch den Pfeil 8 angedeutet.

In den Figuren 13 und 14 ist das gleiche Ausführungsbeispiel einer Verschäumungseinheit dargestellt, wobei in der in den Figuren 13 und 14 dargestellten Position des Schiebers 4 das aktive Volumen des Verschäumungselements 6 maximal ist, weil das Verschäumungselement 6 soweit wie möglich in die Durchgangsöffnung 24 eingetaucht ist.

Wie aus Figur 14 deutlich wird, tritt der Schaum auf der linken Stirnfläche 30 aus dem Verschäumungselement 6 aus und in die Längsöffnungen in der Anlageschulter 47 ein, so dass das gesamte Volumen des Verschäumungselement 6 aktiv an der Schaumbildung beteiligt ist.

Die Bewegung des Schiebers 4 relativ zu dem Gehäuse 7 erfolgt bei diesem Ausführungsbeispiel genauso wie im Zusammenhang mit den Figuren 3 bis 7 erläutert.

In den Figuren 15 bis 17 ist ein weiteres Ausführungsbeispiel der erfindungsgemäßen Verschäumungseinheit in verschiedenen Ansichten dargestellt. Es hat Gemeinsamkeiten mit dem in den Figuren 11 bis 14 dargestellten Ausführungsbeispiel. Daher werden nur die wesentlichen Unterschiede erläutert.

Ein Wesentlicher Unterschied zu dem vorstehend beschriebenen Ausführungsbeispiel besteht darin, dass das Verschäumungselement 6 nicht von einer Sicherungscheibe 22 an dem Zapfen 23 gehalten wird. Das Verschäumungselement 6 ist vielmehr in der Durchgangsöffnung 24 fixiert; zum Beispiel durch einen Presssitz, eine Verklebung oder ein Sicherungselement (nicht dargestellt). Dadurch übernimmt der Zapfen 23 die Funktion des Schiebers. Das in den Figuren 15 bis 17 rechte Ende des Zapfens 23 ist die Steuerkante 25.

In der Figur 15 ist der Zapfen 23 sehr weit aus dem Verschäumungselement 6 herausgezogen, so dass das aktive Volumen klein ist und in Folge dessen ein feuchter Schaum entsteht.

In der Figur 16 ist der Zapfen 23 sehr in das Verschäumungselement 6 hineingeschoben, so dass das aktive Volumen groß ist und in Folge dessen ein trockener und fester Schaum entsteht.

Anhand der Figur 17 soll veranschaulicht werden, dass dieses Ausführungsbeispiel auch dann funktioniert, wenn sich das Verschäumungselement 6 relativ zu der Durchgangsöffnung 24 "wandert". Die Fixierung des Verschäumungselements 6 in der Durchgangsöffnung 24 hat daher nur eine untergeordnete Bedeutung.

## Patentansprüche

1. Verschäumungseinheit zum Erzeugen von Schaum aus einem Gemisch aus Gas und Flüssigkeit umfassend ein Gehäuse (7), einen Schieber (4), ein Verschäumungselement (6), einen Einlass (36) für das Gemisch aus Gas und Flüssigkeit und einen Auslass (34), wobei das Verschäumungselement (6) hydraulisch zwischen dem Einlass (36) und dem Auslass (34) angeordnet ist, **dadurch gekennzeichnet, dass** ein aktives Volumen des Verschäumungselements (6) durch Ändern der relativen Lage einer Steuerkante (25) und einer Stirnfläche (30) des Verschäumungselements (6) einstellbar ist.

2. Verschäumungseinheit nach Anspruch 1, **dadurch gekennzeichnet, dass** das Verschäumungselement (6) in einer Durchgangsöffnung (24) des Schiebers (4) verschiebbar geführt ist, dass ein Ende des Verschäumungselements (6) mit einer Aufnahme (28) des Gehäuses (7) verbunden ist oder in der Aufnahme (28) gehalten wird, und dass ein Ende der Durchgangsöffnung (24) die Steuerkante (25) bildet.

3. Verschäumungseinheit nach Anspruch 1, **dadurch gekennzeichnet, dass** das Verschäumungselement (6) als Hohlzylinder ausgebildet und in einer Durchgangsöffnung (24) des Gehäuses (7) aufgenommen ist, dass an dem Schieber (4) ein Aufnahmezapfen (23) angeformt ist, dass ein Ende des Aufnahmezapfens (23) die Steuerkante (25) ist, und dass das Verschäumungselement (6) auf den Aufnahmezapfen (23) gehalten ist.

4. Verschäumungseinheit nach Anspruch 1, **dadurch gekennzeichnet, dass** das Verschäumungselement (6) als Hohlzylinder ausgebildet und in einer Durchgangsöffnung (48) des Schiebers (4) verschiebbar aufgenommen ist, dass das Gehäuse (7, 7.1 , 7.2) zweiteilig ausgebildet, dass die Gehäuseteile (7.1, 7.2) durch ein Koppelelement (5) miteinander verbunden sind, dass das Verschäumungselement (6) auf dem Koppelelement (5) aufgeschoben ist, und dass die Steuerkante (25) an der Durchgangsöffnung (48) angeordnet ist.

5. Verschäumungseinheit nach Anspruch 1, **dadurch gekennzeichnet, dass** das Verschäumungselement (6) als Hohlzylinder ausgebildet und in einer Durchgangsöffnung (24) des Gehäuses (7) verschiebbar aufgenommen ist, dass an dem Schieber (4) ein Aufnahmezapfen (23) angeformt ist, dass das Verschäumungselement (6) auf dem Aufnahmezapfen (23) gehalten wird, und dass die Steuerkante (25) an der Durchgangsöffnung angeordnet ist.

6. Verschäumungseinheit nach einem der vorhergehenden Ansprüche, **dadurch gekennzeichnet, dass** der Schieber (4) in dem Gehäuse (7) geführt ist.

7. Verschäumungseinheit nach einem der vorhergehenden Ansprüche, **dadurch gekennzeichnet, dass** der Schieber (4) gegen Verdrehen relativ zu dem Gehäuse (7) gesichert ist.

8. Verschäumungseinheit nach einem der vorhergehenden Ansprüche, **dadurch gekennzeichnet, dass** eine Einrichtung zum Einstellen des wirksamen Volumens des Verschäumungselements (6) vorhanden ist, und dass durch Betätigen dieser Einrichtung die relative Lage von Steuerkante (25) und Stirnfläche (30) des Verschäumungselements (6) eingestellt wird.

9. Verschäumungseinheit nach Anspruch 8, **dadurch gekennzeichnet, dass** die Einrichtung ein von einem Stellrad (10) betätigtes Kurvengetriebe ist.

10. Verschäumungseinheit nach Anspruch 9, **dadurch gekennzeichnet, dass** das Stellrad (10) an dem Gehäuse (7) drehbar gelagert ist, dass in dem Stellrad (10) eine Steuernut (9) ausgebildet ist, und dass die Steuernut (9) mit einem an dem Schieber (4) ausgebildeten Zapfen (13) zusammenwirkt.

11. Verschäumungseinheit nach Anspruch 10, **dadurch gekennzeichnet**, das der Schieber (4) als Hülsenmutter (46) ausgebildet ist, dann an dem Gehäuse (7.2) ein mit der Hülsenmutter (46) zusammenwirkendes Gewinde (50) vorhanden ist, dass die Hülsenmutter (46) drehbar an dem Gehäuse (7.1, 7.2) gelagert ist, und dass an der Hülsenmutter (46) ein rohrförmiger Abschnitt mit einer Durchgangsöffnung (48) und einer Steuerkante ausgebildet ist.

12. Verschäumungseinheit nach einem der vorhergehenden Ansprüche, **dadurch gekennzeichnet, dass** der Einlass (36) in das Gehäuse (7) oder den Schieber (4) integriert ist.

13. Verschäumungseinheit nach einem der vorhergehenden Ansprüche, **dadurch gekennzeichnet, dass** der Auslass (34) in den Schieber (4) integriert ist.

14. Verschäumungseinheit nach einem der vorhergehenden Ansprüche, **dadurch gekennzeichnet, dass** das Verschäumungselement (6) aus einem oder mehreren offenporigen Materialien, insbesondere, Filz, Vlies, Kunststoffgewebe, Schaumstoff und/oder Metallgewebe, besteht.

15. Verschäumungseinheit nach einem der vorhergehenden Ansprüche, **dadurch gekennzeichnet, dass** das Verschäumungselement (6) Bereiche unterschiedlicher Porosität aufweist und/oder aus mehreren Einzelteilen zusammengesetzt ist.

16. Verschäumungseinheit nach einem der vorhergehenden Ansprüche, **dadurch gekennzeichnet, dass** stromabwärts des Verschäumungselements (6) bzw. des Auslasses (34) eine Sprühdüse (1) vorgesehen ist.

17. Sprühgerät umfassend einen Behälter, eine Verschäumungseinheit und eine Sprühdüse (1), **dadurch gekennzeichnet, dass** die Verschäumungseinheit eine Verschäumungseinheit nach einem der vorhergehenden Ansprüche ist.

18. Sprühgerät nach Anspruch 17, **dadurch gekennzeichnet, dass** es ein Drucksprühgerät mit manuell oder motorisch betätigter Druckpumpe ist.

## Claims

1. Foaming unit for producing foam from a mixture of gas and liquid, comprising a housing (7), a slider (4), a foaming element (6), an inlet (36) for the mixture of gas and liquid, and an outlet (34), wherein the foaming element (6) is arranged hydraulically between the inlet (36) and the outlet (34), **characterized in that** an active volume of the foaming element (6) can be adjusted by changing the relative position of a control edge (25) and an end face (30) of the foaming element (6).

2. Foaming unit according to claim 1, **characterized in that** the foaming element (6) is displaceably guided in a through-opening (24) of the slider (4), **in that** one end of the foaming element (6) is connected to a receptacle (28) of the housing (7) or is held in the receptacle (28), and **in that** one end of the through-opening (24) forms the control edge (25).

3. Foaming unit according to claim 1, **characterized in that** the foaming element (6) is designed as a hollow cylinder and is accommodated in a through-opening (24) of the housing (7), **in that** a receiving pin (23) is integrally formed on the slider (4), **in that** one end of the receiving pin (23) is the control edge (25), and **in that** the foaming element (6) is held on the receiving pin (23).

4. Foaming unit according to claim 1, **characterized in that** the foaming element (6) is designed as a hollow cylinder and is accommodated displaceably in a through-opening (48) of the slider (4), **in that** the housing (7, 7.1, 7.2) is designed in two parts, **in that** the housing parts (7.1, 7.2) are connected to one another by a coupling element (5), **in that** the foaming element (6) is pushed onto the coupling element (5), and **in that** the control edge (25) is arranged on the through-opening (48).

5. Foaming unit according to claim 1, **characterized in that** the foaming element (6) is designed as a hollow cylinder and is accommodated displaceably in a through-opening (24) of the housing (7), **in that** a receiving pin (23) is integrally formed on the slider (4), **in that** the foaming element (6) is held on the receiving pin (23), and **in that** the control edge (25) is arranged on the through-opening.

6. Foaming unit according to any one of the preceding claims, **characterized in that** the slider (4) is guided in the housing (7).

7. Foaming unit according to any one of the preceding claims, **characterized in that** the slider (4) is secured against rotation relative to the housing (7).

8. Foaming unit according to any one of the preceding claims, **characterized in that** a device for adjusting the effective volume of the foaming element (6) is provided, and **in that,** by actuating this device, the relative position of the control edge (25) and the end face (30) of the foaming element (6) is adjusted.

9. Foaming unit according to claim 8, **characterized in that** the device is a cam mechanism operated by an adjustment wheel (10).

10. Foaming unit as claimed in claim 9, **characterized in that** the adjustment wheel (10) is rotatably mounted on the housing (7), **in that** a control groove (9) is formed in the adjustment wheel (10), and **in that** the control groove (9) interacts with a pin (13) formed on the slider (4).

11. Foaming unit according to claim 10, **characterized in that** the slider (4) is designed as a sleeve nut (46), and a thread (50) interacting with the sleeve nut (46) is then present on the housing (7.2), **in that** the sleeve nut (46) is rotatably mounted on the housing (7.1, 7.2), and **in that** a tubular portion having a through-hole (48) and a control edge is formed on the sleeve nut (46).

12. Foaming unit according to any one of the preceding claims, **characterized in that** the inlet (36) is integrated into the housing (7) or the slider (4).

13. Foaming unit according to any one of the preceding claims, **characterized in that** the outlet (34) is integrated in the slider (4).

14. Foaming unit according to any one of the preceding claims, **characterized in that** the foaming element (6) consists of one or more open-pored materials, in particular felt, non-woven fabric, synthetic fabric, foam and/or metal fabric.

15. Foaming unit according to any one of the preceding claims, **characterized in that** the foaming element (6) has regions of different porosity and/or is composed of a plurality of individual parts.

16. Foaming unit according to any one of the preceding claims, **characterized in that** a spray nozzle (1) is provided downstream of the foaming element (6) or of the outlet (34).

17. Spray device comprising a container, a foaming unit and a spray nozzle (1), **characterized in that** the foaming unit is a foaming unit according to any one of the preceding claims.

18. Spray device according to claim 17, **characterized in that** it is a pressure spray device comprising a manual or motor-operated pressure pump.

## Revendications

1. Unité de formation de mousse pour produire de la mousse à partir d'un mélange de gaz et de liquide comprenant un boîtier (7), un coulisseau (4), un élément de formation de mousse (6), une entrée (36) pour le mélange de gaz et de liquide et une sortie (34), dans laquelle l'élément de formation de mousse (6) est disposé de manière hydraulique entre l'entrée (36) et la sortie (34), **caractérisée en ce qu'**un volume actif de l'élément de formation de mousse (6) peut être réglé par modification de la position relative d'un bord de commande (25) et d'une surface frontale (30) de l'élément de formation de mousse (6).

2. Unité de formation de mousse selon la revendication 1, **caractérisée en ce que** l'élément de formation de mousse (6) est guidé de manière mobile dans une ouverture de passage (24) du coulisseau (4), qu'une extrémité de l'élément de formation de mousse (6) est reliée à un logement (28) du boîtier (7) ou retenue dans le logement (28), et qu'une extrémité de l'ouverture de passage (24) forme le bord de commande (25).

3. Unité de formation de mousse selon la revendication 1, **caractérisée en ce que** l'élément de formation de mousse (6) est réalisé sous la forme d'un cylindre creux et logé dans une ouverture de passage (24) du boîtier (7), qu'un tourillon de logement (23) est formé sur le coulisseau (4), qu'une extrémité du tourillon de logement (23) est le bord de commande (25), et que l'élément de formation de mousse (6) est retenu sur le tourillon de logement (23).

4. Unité de formation de mousse selon la revendication 1, **caractérisée en ce que** l'élément de formation de mousse (6) est réalisé sous la forme d'un cylindre creux et logé de manière mobile dans une ouverture de passage (48) du coulisseau (4), que le boîtier (7, 7.1, 7.2) est réalisé en deux parties, que les parties de boîtier (7.1, 7.2) sont reliées l'une à l'autre par un élément d'accouplement (5), que l'élément de formation de mousse (6) est poussé sur l'élément d'accouplement (5), et que le bord de commande (25) est disposé sur l'ouverture de passage (48).

5. Unité de formation de mousse selon la revendication 1, **caractérisée en ce que** l'élément de formation de mousse (6) est réalisé sous la forme d'un cylindre creux et logé de manière mobile dans une ouverture de passage (24) du boîtier (7), qu'un tourillon de logement (23) est formé sur le coulisseau (4), que l'élément de formation de mousse (6) est retenu sur le tourillon de logement (23), et que le bord de commande (25) est disposé sur l'ouverture de passage.

6. Unité de formation de mousse selon l'une quelconque des revendications précédentes, **caractérisée en ce que** le coulisseau (4) est guidé dans le boîtier (7).

7. Unité de formation de mousse selon l'une quelconque des revendications précédentes, **caractérisée en ce que** le coulisseau (4) est empêché de tourner par rapport au boîtier (7) .

8. Unité de formation de mousse selon l'une quelconque des revendications précédentes, **caractérisée en ce qu'**un dispositif pour régler le volume effectif de l'élément de formation de mousse (6) est présent, et que la position relative du bord de commande (25) et de la surface frontale (30) de l'élément de formation de mousse (6) est réglée par actionnement de ce dispositif.

9. Unité de formation de mousse selon la revendication 8, **caractérisée en ce que** le dispositif est une commande à cames actionnée par une roue de réglage (10).

10. Unité de formation de mousse selon la revendication 9, **caractérisée en ce que** la roue de réglage (10) est montée de manière rotative sur le boîtier (7), qu'une rainure de commande (9) est réalisée dans la roue de réglage (10), et que la rainure de commande (9) coopère avec un tourillon (13) réalisé sur le coulisseau (4).

11. Unité de formation de mousse selon la revendication 10, **caractérisée en ce que** le coulisseau (4) est réalisé sous la forme d'un écrou à douille (46), puis un filetage (50) coopérant avec l'écrou à douille (46) est présent sur le boîtier (7.2), que l'écrou à douille (46) est monté de manière rotative sur le boîtier (7.1, 7.2), et qu'une partie tubulaire avec une ouverture de passage (48) et un bord de commande est réalisée sur l'écrou à douille (46).

12. Unité de formation de mousse selon l'une quelconque des revendications précédentes, **caractérisée en ce que** l'entrée (36) est intégrée dans le boîtier (7) ou le coulisseau (4).

13. Unité de formation de mousse selon l'une quelconque des revendications précédentes, **caractérisée en ce que** la sortie (34) est intégrée dans le coulisseau (4).

14. Unité de formation de mousse selon l'une quelconque des revendications précédentes, **caractérisée en ce que** l'élément de formation de mousse (6) est constitué d'un ou de plusieurs matériaux à pores ouverts, en particulier, du feutre, un non-tissé, un tissu synthétique, un matériau alvéolaire et/ou un tissu métallique.

15. Unité de formation de mousse selon l'une quelconque des revendications précédentes, **caractérisée en ce que** l'élément de formation de mousse (6) présente des zones de porosité différente et/ou est composé de plusieurs parties individuelles.

16. Unité de formation de mousse selon l'une quelconque des revendications précédentes, **caractérisée en ce qu'**une buse de pulvérisation (1) en prévue en aval de l'élément de formation de mousse (6) ou de la sortie (34).

17. Appareil de pulvérisation comprenant un récipient, une unité de formation de mousse et une buse de pulvérisation (1), **caractérisé en ce que** l'unité de formation de mousse est une unité de formation de mousse selon l'une quelconque des revendications précédentes.

18. Appareil de pulvérisation selon la revendication 17, **caractérisé en ce qu'**il s'agit d'un appareil de pulvérisation sous pression avec une pompe à pression actionnée manuellement ou de façon motorisée.
